# EUROPÄISCHE PATENTSCHRIFT

(11) **EP 3 741 348 B1**
(45) Veröffentlichungstag und Bekanntmachung des Hinweises auf die Patenterteilung: **26.07.2023**
(21) Anmeldenummer: 20170765.0
(22) Anmeldetag: 22.04.2020
(51) Int. Cl.: A61H 37/00

(54) **NASENSCHLITZTUCH**
FACE REST COVER WITH A SLIT
TISSU FENDU AU NIVEAU DU NEZ POUR COUSSIN FACIAL

(30) Priorität: 21.05.2019 DE 102019113544
(43) Veröffentlichungstag der Anmeldung: 25.11.2020
(73) Patentinhaber: Maier, Maren-Theresa, 73230 Kirchheim/Teck (DE); Werner, Woldemar, 73230 Kirchheim/Teck (DE)
(72) Erfinder: Maier, Maren-Theresa, 73230 Kirchheim/Teck (DE); Werner, Woldemar, 73230 Kirchheim/Teck (DE)
(74) Vertreter: Ruckh, Rainer Gerhard

(56) Entgegenhaltungen:
- CN-U- 201 888 583
- US-A1- 2004 172 064
- Anonymous: "Zen Premium Einweg-Auflagen für die Kopfstütze von Massage-Liegen- 41 cm x 31 cm, 100 Stück Nasenschlitz-Tücher aus weichem Vlies, ideal als Massagezubehör für alle Kosmetik-Tische und Therapie-Bänke: Amazon.de: Drogerie & Körperpflege", , 14. Juni 2017 (2017-06-14), XP055733587, Gefunden im Internet: URL:https://www.amazon.de/dp/B018UIXPE6/re f=sspa_dk_detail_0?psc=1&pd_rd_i=B018UIXPE 6&pd_rd_w=VsW6z&pf_rd_p=907efdef-64f0-4d54 -bac1-a1aa35942c8f&pd_rd_wg=ewDRA&pf_rd_r= MYJD4G20SW4X2XAG74ZH&pd_rd_r=a3e30aae-75bf -4afb-a80a-398354177ea0&spLa=ZW5jcnlwdGVkU XVhbGlmaWVyPUEyMDVZWVlIMjNOWDlIJmVuY3J5cHR lZElkPUEwM [gefunden am 2020-09-24]
- Anonymous: "EARTHLITE Massageliegen Nasenschlitztücher - Premium, Ultra Soft, Atmungsaktive, Nicht-klebende Hygieneauflagen für Kopfstützen von Massagestühlen & Massagetischen (100 Stück) mit höchster Bewertung: Amazon.de: Drogerie & Körperpflege", , 10. Januar 2016 (2016-01-10), XP055733567, Gefunden im Internet: URL:https://www.amazon.de/EARTHLITE-Massag eliegen-Nasenschlitztücher-Nicht-klebende- Hygieneauflagen/dp/B00122JE66 [gefunden am 2020-09-24]
- Anonymous: "Dr. Güstel Waschfaserlaken Kombi-Spar-Pack CLASSIC BLAU Liegenauflage 80x210 cm + Nasenschlitztücher 40x40 cm je 50 Stück STANDARD 100 by OEKO-TEX -zertifiziert: Amazon.de: Drogerie & Körperpflege", , 9. Juli 2018 (2018-07-09), XP055733580, Gefunden im Internet: URL:https://www.amazon.de/dp/B07FDDX75X/re f=sspa_dk_detail_4?psc=1&spLa=ZW5jcnlwdGVk UXVhbGlmaWVyPUExMFFQOUlaTUc5NVlBJmVuY3J5cH RlZElkPUEwMjMwMzkxMk5YM0FSUlkxQkVZUCZlbmNy eXB0ZWRBZElkPUEwNjYxMDcxM1NKNUFKTERVQUE3WC Z3aWRnZXROYW1lPXNwX2RldGFpbDImYWN0aW9uPWNs aWNrUmVkaXJlY3QmZG9Ob3RMb2dDbGljaz10cnVl [gefunden am 2020-09-24]
- Anonymous: "Dr. Güstel Waschfaserlaken PREMIUM Nasenschlitztuch color weiss Y-Schlitz 400x waschbar 40x30 cm 1 Stück STANDARD 100 by OEKO-TEX zertifiziert Vlieslaken Gesichtsauflage für Behandlungsliegen: Amazon.de: Drogerie & Körperpflege", , 12. Februar 2015 (2015-02-12), XP055733570, Gefunden im Internet: URL:https://www.amazon.de/Dr-Güstel-Waschf aserlaken-Nasenschlitztuch-Behandlungslieg en/dp/B005MQF5VQ/ref=rtpb_1/258-6925757-25 09849?_encoding=UTF8&pd_rd_i=B005MQF5VQ&pd _rd_r=9e9b06ea-56a0-4cab-b5d2-963c737aec92 &pd_rd_w=zmRBQ&pd_rd_wg=zo403&pf_rd_p=317d ae4d-6a6c-4bd7-85d7-fdbea2918cee&pf_rd_r=W AC2D8YSDM7 [gefunden am 2020-09-24]

## Beschreibung

Die Erfindung betrifft ein Nasenschlitztuch.

Derartige Nasenschlitztücher werden allgemein als Auflagen auf Behandlungsliegen genutzt, wobei die Behandlungsliegen zu unterschiedlichen Behandlungszwecken genutzt werden. Beispiele für derartige Applikationen sind Einsätze in den Bereichen Physiotherapie oder Osteopathie. Weiterhin können die Behandlungsliegen auch für Massagen oder allgemein Wellness-Behandlungen genutzt werden.

Derartige Behandlungsliegen weisen generell im Kopfbereich eine Öffnung auf. Eine auf dem Bauch auf der Behandlungsliege liegende Person kann ihr Gesicht in die Öffnung führen, damit sie ohne den Kopf anheben zu müssen mit dem Gesicht nach unten auf der Behandlungsliege liegen kann.

Aus hygienischen Gründen wird dabei die Öffnung der Behandlungsliege mit einem Tuch abgedeckt, dessen Abmessungen so gewählt sind, damit es sicher auf dem die Öffnung begrenzenden Randbereich der Behandlungsliege aufliegt. Das Tuch ist dabei in Form eines Nasenschlitztuchs ausgebildet, das zum Beispiel eine zentrale flächige Aussparung aufweist. In der Aussparung sollen Mund- und Nasenbereich freiliegen, damit die Person ungehindert atmen kann. Auch ist es bekannt, derartige Nasenschlitztücher mit einer Anordnung von linienförmigen Schlitzen zu versehen. Liegt dann das Gesicht der Person auf dem Nasenschlitztuch, sollen die an den linienförmigen Schlitzen angrenzenden Randbereiche des Nasenschlitztuchs aufklaffen, sodass dann Mund- und Nasenbereich der Person freiliegen.

Bekannte Nasenschlitztücher weisen jedoch generell den Nachteil auf, dass deren Schlitzstruktur so beschaffen ist, dass zwar Aussparungen gebildet werden, durch die die aufliegende Person Mund- und Nasenbereich führen kann, um ungehindert atmen zu können. Jedoch erfolgt häufig ein lästiges Umklappen von an Schlitzen angrenzenden Randbereichen auf den Mund- und Nasenbereich der Person, was als äußerst lästig empfunden wird.

In Anonymous: "Zen Premium Einweg-Auflagen für die Kopfstütze von Massage-Liegen-41 cm x 31 cm, 100 Stück Nasenschlitz-Tücher aus weichem Vlies, ideal als Massagezubehör für alle Kosmetik-Tische und Therapie-Bänke: Amazon.de: Drogerie & Körperpflege", 14. Juni 2017 (2017-06-14), XP055733587,
Gefunden im Internet:
URL:https://www.amazon.de/dp/B018UIXPE6/ref=sspa_dk_detail0?psc=1&pd_rd_i=B018UIXPE6&pd_rd_w=VsW6z&pf_rd_p=907efdef-64f0-4d54-bac1-alaa35942c8f&pd_rd_wg=ewDRA&pf_rd_r=MYJD4G20SW4X2XAG74H& pd_rd_r=a3e30aae-75bf-4afb-a80a-398354177ea0&spLa=ZW5jcnlwdGVkUXVhbGlmaWVyPUEy-MDVZWVIIMjNOWDIIJmVuY3J5cHRIZElkPUEwM sind Einweg-Auflagen für die Kopfstützen von Massageliegen beschrieben. Eine derartige Auflage umfasst eine dreieckförmige Aussparung, wobei an jeder Ecke linienförmige Schlitze anschließen. Ein Schlitz bildet einen Längsschlitz, der an einem Rand der Auflage aufliegt. Die beiden anderen Schlitze verlaufen etwa im Winkel von 120°zum Längsschlitz und bilden mit diesem eine y-förmige Anordnung.

Weitere Nasenschlitztücher sind beschrieben in Anonymous: "EARTHLITE Massageliegen Nasenschlitztücher-Premium, Ultra Soft, Atmungskative, Nichtklebende Hygieneauflagen für Kopfstützen von Massagestühlen & Massagetischen (100 Stück) mit höchster Bewertung:
Amazon.de: Drogerie & Körperpflege", 10. Januar 2016 (2016-01-10), XP055733567,
sowie in
Anonymous: "Dr. Güstel Waschfaserlaken Kombi-Spar-Pack CLASSIC BLAU Liegenauflage 80 x 210 cm + Nasenschlitztücher 40 x 40 cm je 50 Stück STANDARD 100 by OEKO-TEX -zertifiziert: Amazon.de: Drogerie & Körperpflege", 9. Juli 2018 (2018-07-09), XP055733580,
Gefunden im Internet:
   URL:https://www.amazon.de/dp/B07FDDX75X/ref=sspa_dk_detail_4?psc=1&spLa=ZW5jcnlwdGVkUXVhbGlmaWVyPUExMFFQOUla-TUc5NVIBJmVuY3J5cHRIZEIkPUEwMjMwMzkxMk5ZM0FSUI-kxQkVZUCZlbmNyeXB0ZWRBZEIkPUEwNjYxMDcxM1NKNUFKTER-VQUE3WRnZXROYW1IPXNwX2RIdGFpbDImYWN0aW9uPWNsaWN-rUmVkaXJIY3QmZG9Ob3RMb2dDbGljaz10cnVI

Als auch in Anonymous: "Dr. Güstel Waschfaserlaken PREMIUM Nasenschlitztuch color weiss Y-Schlitz 400x waschbar 40x30 cm 1 Stück STANDARD 100 by OEKO-TEX zertifiziert Vlieslaken Gesichtsauflage für Behandlungsliegen:
Amazon.de: Drogerie & Körperpflege", 12 Februar 2015 (2015-02-12), XP055733570,
Gefunden im Internet:
   URL:https://www.amazon.de/Dr-Güstel-Waschfaserlaken-Nasenschlitztuchbehandlungsliegen/dp/B005MQF5VQ/ref=rtpb_1/258-6925757-2509849?_en-coding=UTF8&pd_rd_i=B005MQF5VQ&pd_rd_r=9e9b06ea-56a0-4cab-b5d2-963c737aec92&pd _rd _w=zmRBQ&pd _rd_wg=zo403&pf_ rd_p=317dae4d-6a6c-4bd7-85d7-fdbea2918cee&pf_ rd_r=WAC2D8YSDM7

Der Erfindung liegt die Aufgabe zugrunde, ein Nasenschlitztuch mit erweiterter Funktionalität bereitzustellen.

Zur Lösung dieser Aufgabe sind die Merkmale des Anspruchs 1 vorgesehen. Vorteilhafte Ausführungsformen und zweckmäßige Weiterbildungen der Erfindung sind in den abhängigen Ansprüchen beschrieben.

Die Erfindung betrifft ein Nasenschlitztuch, welches zur Abdeckung einer Öffnung in einer Behandlungsliege ausgebildet ist. Das Nasenschlitztuch weist einen T-förmigen Schlitz auf, welcher ein linienförmiges Längsschlitzsegment, das an einem Rand des Nasenschlitztuchs ausmündet, und ein an das Längsschlitzsegment anschließendes quer zu diesem verlaufendes, linienförmig ausgebildetes Querschlitzsegment aufweist, dessen Längsachse senkrecht zur Längsachse des Längsschlitzelements aufweist. Das Nasenschlitztuch ist mit Duftstoffen versetzt. Im aufgeklapptem Zustand des Nasenschlitztuchs klappen durch die T-förmige Schlitzstruktur die an das Längsschlitzsegment angrenzenden Tuchsegmente gleichförmig auf.

Das erfindungsgemäße Nasenschlitztuch ist universell einsetzbar, das heißt es kann als hygienischer Schutz für Behandlungsliegen aller Art eingesetzt werden.

Insbesondere kann die Behandlungsliege für Massagen, Wellness-Behandlungen oder auch in den Bereichen Physiotherapie und Osteopathie genutzt werden.

Generell bildet das erfindungsgemäße Nasenschlitztuch einen hygienischen Schutz für eine Behandlungsliege derart, dass mit diesem eine Öffnung im Kopfbereich der Behandlungsliege abgedeckt werden kann. Legt sich eine Person mit ihrem Gesicht auf diesen Bereich und auf das Nasenschlitztuch klafft dieses im Bereich des Längsschlitzsegments des T-förmigen Schlitzes auf, sodass Mund und Nasenbereich freiliegen und die Person ungehindert atmen kann. Ein wesentlicher Vorteil des erfindungsgemäßen Nasenschlitztuchs besteht dabei darin, dass das Aufklaffen im Bereich des Längsschlitzsegments derart erfolgt, dass sich die das Längsschlitzsegment begrenzenden Randsegmente beim Aufklaffen seitlich an den Nasenbereich der Person anlegen, jedoch nicht störend an Mund und Nase liegen. Dadurch wird ein hoher Bedienkomfort erzielt.

Dieser Effekt wird durch die T-förmige Schlitzform unterstützt. Das Längsschlitzsegment mündet in das quer hierzu verlaufende Querschlitzsegment ein. Da weiterhin das Längsschlitzsegment an einem Rand des Nasenschlitztuchs ausmündet, werden somit als den Längsschlitzsegment begrenzende Randsegmente des Nasenschlitztuchs zwei flügelförmige Tuchsegmente erhalten, die über die gesamte Länge des Längsschlitzsegments gleichförmig aufklappen können, was ein direktes Anlegen dieser Tuchsegmente seitlich an der Nase der auf liegenden Person ermöglicht.

Das erfindungsgemäße Nasenschlitztuch weist somit einen hohen Bedienkomfort auf.

Die Funktionalität des Nasenschlitztuchs ist dadurch erhöht, dass dieses mit Duftstoffen versetzt ist, die von der auf der Behandlungsliege liegenden Person eingeatmet werden, wodurch generell deren Wohlbefinden gesteigert wird. Die Duftstoffe sind generell als Flüssigkeit auf das Nasenschlitztuch getragen. Dabei sind die Duftstoffe leicht flüchtig, sodass bei Benutzung des Nasenschlitztuchs diese Duftstoffe in gasförmiger Form aus dem Nasenschlitztuch austreten und von der Person eingeatmet werden können.

Bei den Duftstoffen kann es sich einerseits um Aromastoffe handeln, die dem Nasenschlitztuch einen angenehmen Duft verleihen. Weiterhin kann das Nasenschlitztuch mit ätherischen Substanzen, insbesondere ätherischen Ölen versetzt sein, die neben einem angenehmen Duft auch eine gesundheitsfördernde Wirkung aufweisen, beispielsweise dergestalt, dass sie für einen freien Atem der Person sorgen.

Derartige Duftstoffe können beispielsweise aus Aloe Vera, Eukalyptus, Zitronengras und dergleichen bestehen.

Vorteilhaft sind die Nasenschlitztücher luftdicht verpackt. Die Verpackung wird erst kurz vor Gebrauch des Nasenschlitztuchs geöffnet, sodass sich dann die Duftstoffe entfalten können. In der luftdichten Verpackung ist eine langzeitstabile Lagerung des Nasenschlitztuchs gewährleistet, wobei insbesondere die Duftstoffe in dem Nasenschlitztuch erhalten bleiben. Generell sind Einzel- und Mehrfachverpackungen für die Nasenschlitztücher möglich.

Ein wesentlicher Synergieeffekt wird bei dem erfindungsgemäßen Nasenschlitztuch durch die darin enthaltenen Duftstoffe und den T-förmigen Schlitz erhalten. Liegt eine Person auf dem Nasenschlitztuch ist durch die T-förmige Schlitzform gewährleistet, dass die das Längsschlitzsegment begrenzenden Tuchsegmente so aufklaffen, dass diese seitlich, aber nicht vor dem Mund- und Nasenbereich der Person liegen. Damit wirken diese Tuchsegmente nicht störend für die Person, jedoch liegen die Tuchsegmente direkt am Nasenbereich an, sodass die Person die Duftstoffe im Nasenschlitztuch direkt einatmen kann, das heißt es wird ein sehr guter Wirkungsgrad dahingehend erzielt, dass die Duftstoffe nicht unkontrolliert in die Umgebung entweichen, sondern von der Person eingeatmet werden.

Das Nasenschlitztuch besteht vorteilhaft aus einem Zellstoff, insbesondere einem saugfähigen Papier oder einem Vlies. Das Nasenschlitztuch bildet somit eine weiche, komfortable Auflage für die Person aus und kann insbesondere auch größere Mengen an Duftstoffen aufnehmen.

Die Größe und Geometrie des Nasenschlitztuchs ist an die Größe der Öffnung der Behandlungsliege angepasst, sodass das Nasenschlitztuch auf dem die Öffnung begrenzenden Randbereich der Behandlungsliege aufliegt.

Da die Größen der Öffnungen der Behandlungsliegen typischerweise standardisiert oder zumindest ähnlich sind, kann auch das Nasenschlitztuch eine entsprechend standardisierte Größe aufweisen.

Besonders vorteilhaft weist das Nasenschlitztuch eine rechteckige Kontur auf, wobei das Längsschlitzsegment entlang einer Symmetrieebene des Nasenschlitztuchs verläuft.

Durch die symmetrische Gestaltung des Nasenschlitztuchs kann dieses mittig auf die Öffnung der Behandlungsliege aufgelegt werden.

Gemäß einer geometrisch vorteilhaften Ausgestaltung verläuft das Längsschlitzsegment längs einer Geraden.

Weiterhin ist der T-förmige Schlitz spiegelsymmetrisch zur Längsachse des Längsschlitzsegments ausgebildet.

Generell bedeutet im Sinne der Erfindung der Begriff linienförmiger Schlitz einen dünnen, linearen Einschnitt im Nasenschlitztuch derart, dass beiderseits des Schlitzes die Randsegmente des Nasenschlitztuchs dicht aneinander anliegen.

Für die erfindungsgemäße Funktion des Nasenschlitztuchs ist es wesentlich, dass das Querschlitzsegment quer zum Längsschlitzsegment verläuft, das heißt die Längsachsen des Längsschlitzsegments und Querschlitzsegments verlaufen wenigstens näherungsweise senkrecht zueinander. Dadurch werden Tuchsegmente erhalten, die dann, wenn eine Person mit dem Gesicht auf dem Nasenschlitztuch aufliegt, gleichförmig über deren Länge aufklappen und seitlich am Nasenbereich anliegen.

Erfindungsgemäß ist das Querschlitzsegment linienförmig ausgebildet.

Dabei kann das Längsschlitzsegment unmittelbar am Querschlitzsegment einmünden.

Alternativ können das Längsschlitzsegment und das Querschlitzsegment über eine flächige Aussparung im Nasenschlitztuch verbunden sein.

Dabei erstreckt sich die Aussparung nur über einen Teilbereich der Längsachse des Querschlitzsegments.

Zweckmäßig ist die Breite des Querschlitzsegments im Wesentlichen konstant.

Die Erfindung wird im Folgenden anhand der Zeichnungen erläutert. Es zeigen:
- Figur 1a:: Erstes Ausführungsbeispiel des erfindungsgemäßen Nasenschlitztuchs.
- Figur 1b:: Nasenschlitztuch gemäß Figur 1a im aufgeklappten Zustand.
- Figur 2a:: Zweites Ausführungsbeispiel des erfindungsgemäßen Nasenschlitztuchs.
- Figur 2b:: Nasenschlitztuch gemäß Figur 2a im aufgeklappten Zustand.
- Figur 3:: Anwendungsbeispiel für das erfindungsgemäße Nasenschlitztuch als Auflage auf einer Behandlungsliege.

Die Figuren 1a, 1b und 2a, 2b zeigen jeweils ein Ausführungsbeispiel des erfindungsgemäßen Nasenschlitztuchs 1.

Figur 3 zeigt eine typische Anwendung dieses Nasenschlitztuchs 1. Das Nasenschlitztuch 1 wird als hygienischer Schutz für eine Behandlungsliege 2 angewendet. Auf der Behandlungsliege 2 liegend kann eine nicht dargestellte Person behandelt werden, wobei der Begriff Behandlung generell physiotherapeutische, osteopathische und auch Wellness-Behandlungen wie Massagen umfasst.

Die Behandlungsliege 2 weist in bekannter Weise im Kopfbereich eine Öffnung 3 auf. Liegt eine Person auf dem Bauch auf der Behandlungsliege 2 kann sie ihr Gesicht in die Öffnung 3 einführen, sodass die Person völlig flach auf der Behandlungsliege 2 liegt.

Auf dem Bereich der Öffnung 3 liegt das erfindungsgemäße Nasenschlitztuch 1 als hygienischer Schutz auf. Die Größe des Nasenschlitztuchs 1 ist so dimensioniert, dass das Nasenschlitztuch 1 auf den die Öffnung 3 umgebenden Randbereichen sicher aufliegt.

Das in den Figuren 1a, 1b und 2a, 2b dargestellte Nasenschlitztuch 1 ist rechteckförmig ausgebildet, was jedoch nicht zwingend ist. Das Nasenschlitztuch 1 kann aus Zellstoff bestehen, insbesondere aus einem saugfähigen Papier. Alternativ kann das Nasenschlitztuch 1 aus einem Vlies bestehen.

Erfindungsgemäß ist das Nasenschlitztuch 1 mit einem Duftstoff versehen. Der Duftstoff wird im flüssigen Zustand dem Nasenschlitztuch 1 zugeführt. Damit der Duftstoff im Nasenschlitztuch 1 erhalten bleibt, ist dieses vorzugsweise in einer luftdichten Verpackung gelagert, die erst kurz vor Gebrauch des Nasenschlitztuchs 1 geöffnet werden. Die Duftstoffe können von ätherischen Substanzen oder Aromastoffen gebildet sein.

Die Figuren 1a, 1b zeigen ein erstes Ausführungsbeispiel des erfindungsgemäßen Nasenschlitztuchs 1. Figur 1a zeigt das Nasenschlitztuch 1 im ursprünglichen, unbelasteten Zustand, das heißt bei geschlossener Schlitzstruktur, während Figur 1b das Nasenschlitztuch 1 bei aufgeklappter Schlitzstruktur zeigt, wenn zum Beispiel eine Person mit ihrem Gesicht auf dem Nasenschlitztuch 1 aufliegt.

Wie Figur 1a zeigt, weist das Nasenschlitztuch 1 einen T-förmigen Schlitz 4 auf, der aus einem Längsschlitzsegment 5 und einem quer zu diesem verlaufenden Querschlitzsegment 6 besteht. Quer laufend bedeutet, dass die Längsachse des Querschlitzsegments 6 zumindest näherungsweise senkrecht zur Längsachse des Längsschlitzsegments 5 verläuft.

Das Längsschlitzsegment 5 ist linienförmig ausgebildet, das heißt an dem linienförmigen Schlitz schließen benachbarte Tuchsegmente 1a des Nasenschlitztuchs 1 direkt aneinander liegend an.

Die Längsachse des Längsschlitzsegments 5 verläuft in einer Symmetrieebene im Zentrum des Nasenschlitztuchs 1. Ein Ende des Längsschlitzsegments 5 mündet am unteren Rand des Nasenschlitztuchs 1 aus. Das andere Ende des Längsschlitzsegments 5 mündet in das Querschlitzsegment 6 ein. Das Querschlitzsegment 6 ist im vorliegenden Fall wie das Längsschlitzsegment 5 linienförmig ausgebildet. Zur Ausbildung der T-förmigen Schlitzstruktur mündet das Längsschlitzsegment 5 im Zentrum des Querschlitzsegments 6 ein, sodass eine spiegelsymmetrische T-Form erhalten wird.

Figur 1b zeigt das Nasenschlitztuch 1 gemäß Figur 1a im aufgeklappten Zustand. Durch die T-förmige Schlitzstruktur klappen die an das Längsschlitzsegment 5 angrenzenden Tuchsegmente 1a gleichförmig über die Länge des Längsschlitzsegments 5 auf, wodurch erreicht wird, dass diese Tuchsegmente 1a seitlich am Mund- und Nasenbereich der auf der Behandlungsliege 2 aufliegenden Person aufliegen.

Die Figuren 2a, 2b zeigen ein weiteres Ausführungsbeispiel des erfindungsgemäßen Nasenschlitztuchs 1, wobei Figur 2a das Nasenschlitztuch 1 bei geschlossener Schlitzstruktur und Figur 2b das Nasenschlitztuch 1 bei aufgeklappter Schlitzstruktur zeigt.

In Übereinstimmung mit dem Ausführungsbeispiel gemäß den Figuren 1a und 1b weist das Nasenschlitztuch 1 gemäß den Figuren 2a und 2b einen T-förmigen Schlitz 4 mit einem linienförmigen Längsschlitzsegment 5 und einem linienförmigen Querschlitzsegment 6 auf.

Im Unterschied zu der Ausführungsform gemäß den Figuren 1a und 1b mündet das Längsschlitzsegment 5 des Nasenschlitztuchs 1 der Figuren 2a und 2b nicht direkt in das Querschlitzsegment 6 ein. Vielmehr ist eine flächige Aussparung 7 zwischen dem Längsschlitzsegment 5 und Querschlitzsegment 6 vorgesehen, wobei dies im vorliegenden Fall dreieckförmig ausgebildet ist. Die Aussparung 7 ist auf den zentralen Bereich des Querschlitzsegments 6 begrenzt, das heißt die Längsausdehnung der Aussparung 7 ist erheblich kleiner als die Länge des Querschlitzsegments 6 und auch des Längsschlitzsegments 5.

In Übereinstimmung mit dem Ausführungsbeispiel gemäß den Figuren 1a und 1b weist das Nasenschlitztuch 1 gemäß den Figuren 3a und 3b einen T-förmigen Schlitz 4 mit einem linienförmigen Längsschlitzsegment 5 und einem Querschlitzsegment 6 auf, wobei das Längsschlitzsegment 5 direkt in das Querschlitzsegment 6 einmündet.

Im Unterschied zu der Ausführungsform der Figuren 1a und 1b ist das Querschlitzsegment 6 in Form einer flächigen Aussparung ausgebildet. Die Breite dieser Aussparung ist erheblich kleiner als die Längsausdehnung des Querschlitzsegments 6. Die Breite des Querschlitzsegments 6 ist über dessen Länge im Wesentlichen konstant. Lediglich die Enden des Querschlitzsegments 6 sind abgerundet, sodass dort die Breite des Querschlitzsegments 6 nicht konstant ist.

### Bezugszeichenliste

- (1): Nasenschlitztuch
- (1a): Tuchsegment
- (2): Behandlungsliege
- (3): Öffnung
- (4): T-förmiger Schlitz
- (5): Längsschlitzsegment
- (6): Querschlitzsegment
- (7): Aussparung

## Patentansprüche

1. Nasenschlitztuch (1), welches zur Abdeckung einer Öffnung (3) in einer Behandlungsliege (2) ausgebildet ist, **dadurch gekennzeichnet, dass** dieses einen T-förmigen Schlitz (4) aufweist, welcher ein linienförmiges Längsschlitzsegment (5) aufweist, das an einem Rand des Nasenschlitztuchs (1) ausmündet, und welcher ein an das Längsschlitzsegment (5) anschließendes quer zu diesem verlaufendes, linienförmig ausgebildetes Querschlitzsegment (6) aufweist, dessen Längsachse senkrecht zur Längsachse des Längsschlitzelements verläuft dass das Nasenschlitztuch (1) mit Duftstoffen versetzt ist, und dass im aufgeklappten Zustand des Nasenschlitztuchs durch die T-förmige Schlitzstruktur die an das Längsschlitzsegment angrenzenden Tuchsegmente gleichförmig aufklappen.

2. Nasenschlitztuch (1) nach Anspruch 1, **dadurch gekennzeichnet, dass** das Längsschlitzsegment (5) längs einer Geraden verläuft.

3. Nasenschlitztuch (1) nach einem der Ansprüche 1 oder 2, **dadurch gekennzeichnet, dass** der T-förmige Schlitz (4) spiegelsymmetrisch zur Längsachse des Längsschlitzsegments (5) ausgebildet ist.

4. Nasenschlitztuch (1) nach einem der Ansprüche 1 bis 3, **dadurch gekennzeichnet, dass** das Längsschlitzsegment (5) unmittelbar am Querschlitzsegment (6) einmündet.

5. Nasenschlitztuch (1) nach einem der Ansprüche 1 bis 3, **dadurch gekennzeichnet, dass** das Längsschlitzsegment (5) und das Querschlitzsegment (6) über eine flächige Aussparung (7) im Nasenschlitztuch (1) verbunden sind.

6. Nasenschlitztuch (1) nach einem der Ansprüche 1 bis 5, **dadurch gekennzeichnet, dass** die Breite des Querschlitzsegments (6) im Wesentlichen konstant ist.

7. Nasenschlitztuch (1) nach einem der Ansprüche 1 bis 6, **dadurch gekennzeichnet, dass** dieses eine rechteckige Kontur aufweist, wobei das Längsschlitzsegment (5) entlang einer Symmetrieebene des Nasenschlitztuchs (1) verläuft.

8. Nasenschlitztuch (1) nach einem der Ansprüche 1 bis 7 **dadurch gekennzeichnet, dass** dieses aus Zellstoff besteht.

9. Nasenschlitztuch (1) nach Anspruch 8, **dadurch gekennzeichnet, dass** dieses aus saugfähigem Papier besteht.

10. Nasenschlitztuch (1) nach einem der Ansprüche 1 bis 7, **dadurch gekennzeichnet, dass** dieses aus einem Vlies besteht.

11. Nasenschlitztuch (1) nach einem der Ansprüche 1 bis 10, **dadurch gekennzeichnet, dass** die Duftstoffe von ätherischen Substanzen oder von Aromastoffen gebildet sind.

## Claims

1. Nose slit cloth (1) configured for covering an opening (3) in a treatment bed (2), **characterised in that** this has a T-shaped slit (4) having a linear longitudinal slit segment (5), which opens at an edge of the nose slit cloth (1), and a linearly formed transverse slit segment (6), which is connected with the longitudinal slit segment (5) and extends transversely thereto and the longitudinal axis of which runs perpendicularly to the longitudinal axis of the longitudinal slit segment, the nose slit cloth (1) is impregnated with aromatics, and in the folded-up state of the nose slit cloth the cloth segments adjoining the longitudinal slit segment fold up uniformly due to the T-shaped slit structure.

2. Nose slit cloth (1) according to claim 1, **characterised in that** the longitudinal slit segment (5) extends along a straight line.

3. Nose slit cloth (1) according to one of claims 1 and 2, **characterised in that** the T-shaped slot (4) is formed with mirror symmetry with respect to the longitudinal axis of the longitudinal slit segment (5).

4. Nose slit cloth (1) according to any one of claims 1 to 3, **characterised in that** the longitudinal slit segment (5) opens directly at the transverse slit segment (6).

5. Nose slit cloth (1) according to any one of claims 1 to 3, **characterised in that** the longitudinal slit segment (5) and the transverse slit segment (6) are connected by way of an areal cut-out (7) in the nose slit cloth (1).

6. Nose slit cloth (1) according to any one of claims 1 to 5, **characterised in that** the width of the transverse slit segment (6) is substantially constant.

7. Nose slit cloth (1) according to any one of claims 1 to 6, **characterised in that** this has a rectangular contour, wherein the longitudinal slit segment (5) extends along a plane of symmetry of the nose slit cloth (1).

8. Nose slit cloth (1) according to any one of claims 1 to 7, **characterised in that** this consists of cellulose.

9. Nose slit cloth (1) according to claim 8, **characterised in that** this consists of absorbent paper.

10. Nose slit cloth (1) according to any one of claims 1 to 7, **characterised in that** this consists of a non-woven material.

11. Nose slit cloth (1) according to any one of claims 1 to 10, **characterised in that** the aromatics are formed by essential substances or by aroma agents.

## Revendications

1. Tissu à fente nasale (1) qui est conçue pour recouvrir une ouverture (3) dans une table de traitement (2), **caractérisé en ce qu'**il présente une fente en forme de T (4) qui présente un segment de fente longitudinal (5) en forme de ligne qui débouche sur un bord du tissu à fente nasale (1) et qui présente un segment de fente transversal (6) réalisé en forme de ligne jusqu'au segment de fente longitudinal (5) s'étendant transversalement à ce dernier, et dont l'axe longitudinal s'étend perpendiculairement à l'axe longitudinal de l'élément de fente longitudinal, **en ce que** le tissu à fente nasale (1) est préparé avec des substances odorantes et **en ce que** dans l'état déplié du tissu à fente nasale, les segments de tissu adjacents au segment de fente longitudinal s'ouvrent uniformément à travers la structure de fente en forme de T.

2. Tissu à fente nasale (1) selon la revendication 1, **caractérisé en ce que** le segment de fente longitudinal (5) s'étend le long d'une droite.

3. Tissu à fente nasale (1) selon l'une quelconque des revendications 1 ou 2, **caractérisé en ce que** la fente en forme de T (4) est symétrique en image miroir par rapport à l'axe longitudinal du segment de fente longitudinal (5).

4. Tissu à fente nasale (1) selon l'une quelconque des revendications 1 à 3, **caractérisé en ce que** le segment de fente longitudinal (5) débouche directement sur le segment de fente transversal (6).

5. Tissu à fente nasale (1) selon l'une quelconque des revendications 1 à 3, **caractérisé en ce que** le segment de fente longitudinal (5) et le segment de fente transversal (6) sont reliés par un évidement plat (7) dans le tissu à fente nasale (1).

6. Tissu à fente nasale (1) selon l'une des revendications 1 à 5, **caractérisé en ce que** la largeur du segment de fente transversal (6) est sensiblement constante.

7. Tissu à fente nasale (1) selon l'une quelconque des revendications 1 à 6, **caractérisé en ce qu'**il présente un contour rectangulaire, le segment de fente longitudinal (5) s'étendant le long d'un plan de symétrie du tissu à fente nasale (1).

8. Tissu à fente nasale (1) selon l'une quelconque des revendications 1 à 7 **caractérisé en ce qu'**il est constitué de cellulose.

9. Tissu à fente nasale (1) selon la revendication 8, **caractérisé en ce qu'**il est constitué de papier absorbant.

10. Tissu à fente nasale (1) selon l'une quelconque des revendications 1 à 7 **caractérisé en ce qu'**il est constitué de matériau non tissé.

11. Tissu à fente nasale (1) selon l'une quelconque des revendications 1 à 10, **caractérisé en ce que** les substances odorantes sont formées de substances éthériques ou de substances aromatiques.
